# EUROPÄISCHE PATENTSCHRIFT

(11) **EP 0 624 937 B1**
(45) Veröffentlichungstag und Bekanntmachung des Hinweises auf die Patenterteilung: **30.10.1996**
(21) Anmeldenummer: 94107254.8
(22) Anmeldetag: 10.05.1994
(51) Int. Cl.: H01R 39/58, H01R 43/12

(54) **Kohlebürste sowie Verfahren zum Anordnen und Befestigen einer Meldelitze in einer solchen**
Carbon brush and process for fixing and mounting a conducting cord thread therein
Balai de charbon ainsi qu'un procédé pour arranger et fixer un conducteur torsade de contrôle dans celui-ci

(30) Priorität: 11.05.1993 DE 4315622
(43) Veröffentlichungstag der Anmeldung: 17.11.1994
(73) Patentinhaber: Schunk Kohlenstofftechnik GmbH, D-35452 Heuchelheim (DE)
(72) Erfinder: Swoboda, Anton, AT-1232 Wien (AT); Kübler, Edmund, AT-1220 Wien (AT); Ulm, Horst, D-35625 Hüttenberg (DE); Schardt, Günter,, D-35398 Giessen-Klein-Linden (DE)
(74) Vertreter: Stoffregen, Hans-Herbert, Dr. Dipl.-Phys.

(56) Entgegenhaltungen:
- EP-A- 0 232 209
- EP-A- 0 512 234
- DE-A- 2 804 547
- DE-C- 590 677
- DE-U- 1 739 567
- FR-A- 2 100 127
- FR-A- 2 223 858
- US-A- 4 333 095
- US-A- 4 344 072
- US-A- 4 536 670
- US-A- 4 636 778

## Beschreibung

Die Erfindung bezieht sich auf eine Kohlebürste mit einer Meldelitze zum Anzeigen eines bestimmten Kohlebürstenverbrauchs, wobei die Meldelitze in einer vorzugsweise in Längsrichtung der Kohlebürste verlaufenden Ausnehmung wie Sackbohrung eingestampft und beabstandet zum Boden der Ausnehmung angeordnet ist, wobei auf dem Boden Isoliermaterial ist.

Ferner bezieht sich die Erfindung auf ein Verfahren zum Anordnen und Befestigen eines Abschnitts einer Meldelitze in einer Kohlebürste.

Bei insbesondere für gewerbliche Zwecke bestimmten Maschinen ist es erforderlich, daß angezeigt wird, wann die Kohlebürste in einem Umfang abgenutzt ist, daß in Kürze ein Abheben von einem Kommutator oder Schleifring eines Motors mittels eines in der Kohlebürste eingelassenen Abschaltnippels erfolgt. Die Anzeige erfolgt über eine Meldelitze, die in leitenden Kontakt mit dem Kommutator oder Schleifring gelangt.

Um zu versuchen, erst bei einem bestimmten Verschleiß ein Signal auftreten zu lassen, sind eine Vielzahl von Maßnahmen bekannt, die jedoch grundsätzlich nicht sicherstellen, daß erst bei Erreichen eines zuvor festgelegten Verschleißes über die Meldelitze ein Signal ausgelöst wird.

So ist nach der FR-A 2 223 858 vorgesehen, eine Meldelitze in einer aus Isoliermaterial bestehenden Hülse anzuordnen, die sich zumindest bereichsweise innerhalb einer entsprechend angepaßten Ausnehmung der Kohlebürste erstreckt. Da die Meldelitze selbst von einem Isoliermaterial umgeben ist, kann es zu Problemen führen, diese eindeutig in der Hülse anzuordnen.

Nach der EP 0 232 209 A1 werden zur Feststellung einer Kohlebürstenabnutzung optische Leiter verwendet, über die Lichtsignale gesendet bzw. empfangen werden.

Aus der DE 28 04 547 A1 ist eine Kohlebürste für Kollektormotoren bekannt, bei der eine von einem Isoliermantel umgebene Meldelitze in einer Längsbohrung angeordnet ist. Um die Meldelitze eindeutig zu positionieren, müssen geeignete Klebermaterialien verwendet werden, wobei jedoch insbesondere bei ruckartigen Stößen nicht sichergestellt ist, daß die Meldelitze nicht verschoben wird.

Zur Vermeidung dieser Nachteile ist nach dem G 84 33 023 U1 eine vorgefertigte Kunststoffhülse vorgesehen, die in eine Bohrung einer Kohlebürste einsteckbar ist. In das Kunststoffteil selbst wird sodann die Meldelitze eingebracht. Damit die Meldelitze in der Hülse verbleibt, ist diese geschlitzt, so daß beim Einbringen in die Kohlebürste die Meldelitze zwischen den zueinander bewegbaren Längshälften der Hülse festgeklemmt wird. Hohe Passgenauigkeiten sind erforderlich, um sicherzustellen, daß die Hülse die Meldelitze klemmend aufnimmt. Ungeachtet dessen kann bei den in Kohlebürsten auftretenden hohen Temperaturen die Hülse schmelzen, so daß ein unkontrolliertes Verschieben der Meldelitze erfolgt.

Um Abhilfe zu schaffen, ist nach der EP 0 512 234 A2 vorgesehen, daß die Meldelitze von einer aus Metall bestehenden Hülse aufgenommen und mit dieser verquetscht wird. Hierdurch erfolgt eine eindeutige Lagefixierung der Meldelitze in der Hülse, die ihrerseits mit einem umlaufenden flanschartigen Rand in einer entsprechend angepaßten Bohrung der Kohlebürste eindeutig lagefixierbar ist. Das freie Ende der Meldelitze steht über der Hülse vor. Das freie Ende der Meldelitze ist zum Boden der die Hülse aufnehmenden Bohrung in der Kohlebürste beabstandet. Hierdurch bedingt kann jedoch dann vorzeitig ein Signal ausgelöst werden, wenn beim Abreiben des Bodens Kohlenstaub zur Meldelitze gelangt.

Kohlebürsten der eingangs genannten Art sind auch z.B. der DE 41 11 206 A1 oder DE-OS 21 32 053 zu entnehmen. Um die Meldelitzen gegenüber der Kohlebürste elektrisch zu trennen, werden erstere zumindest innen- bzw. außenseitig von aus isolierendem Material bestehenden Hülsen umgeben.

Um eine Meldelitze gegenüber einer Kohlebürste zu isolieren, wird nach der US 4 536 670 vorgeschlagen, daß die Meldelitze mit Teflon ummantelt ist. Da sich Teflon schlecht verkleben läßt, muß die Meldelitze verdrillt in das Sackloch eingebracht werden.

Um eine Meldelitze in einer Kohlebürste zu fixieren, wird nach der US 4 636 778 ein Ende der Meldelitze in eine Mini-Kohlebürste eingebracht, die ihrerseits zusammen mit der Meldelitze von einer Isolierhülle umgeben wird, die in ein Sackloch einer Kohlebürste verklebt wird.

Eine entsprechende Lösung ist der US 4,344,072 zu entnehmen. Dabei wird eine Meldelitze in einer Kleinkohlebürste lagefixiert, die ihrerseits von einer isolierenden Hülse in einem Sackloch der Kohlebürste lagefixiert ist.

Der vorliegenden Erfindung liegt das Problem zugrunde, eine Kohlebürste der eingangs genannten Art so weiterzubilden, daß über die Meldelitze nur dann ein Signal ausgelöst wird, wenn tatsächlich ein in unzulässigem Umfang erfolgter Verschleiß aufgetreten ist, also eine vorzeitige Meldung nicht erfolgen kann. Ferner sollen herstellungstechnische Vereinfachungen gegeben sein, die jedoch gleichzeitig eine Überprüfung ermöglichen, ob die Meldelitze ordnungsgemäß in der Kohlebürste angeordnet ist.

Vorrichtungsmäßig wird die Aufgabe im wesentlichen dadurch gelöst, daß das Isoliermaterial eine den Boden der Ausnehmung bedeckende eigensteife Isolierschicht in Form einer Isolierplatte oder eines Isolierplättchen ist. Dabei kann es sich um Fibermaterial ist oder Hartpapier handeln, wie es z.B. aus der Transformatortechnik bekannt ist und unter der Bezeichnung Pertinax® vertrieben wird.

Um eine eindeutige Positionierung der Meldelitze innerhalb der Ausnehmung sicherzustellen, sollte das freie Ende der Meldelitze die Isolierschicht wie Isolierplatte berühren, das heißt vorzugsweise auf dieser aufstehen.

Um auch sicherzustellen, daß eine leitende Verbindung zwischen der Meldelitze und von der Seitenwandung der Ausnehrnung stammendem Kohlebürstenstaub nicht zu einer vorzeitigen Signalauslösung führt, ist nach einer weiteren Ausgestaltung der Erfindung vorgesehen, daß die Meldelitze seitlich von einem Isoliermaterial als Stampfpulver umgeben, also von diesem eingestampft ist. Hierbei kann es sich um Duroplast oder Mischungen von Duroplasten handeln, die z.B. unter der Bezeichnung Minolite® vertrieben werden.

Nach einer weiteren Ausbildung der Erfindung ist die Meldelitze, und zwar deren Seele innerhalb der Ausnehmung derart angeordnet, daß allumfanglich ein gleicher Abstand zwischen der Seele und der Seitenwandung bzw. dem Boden der Ausnehmung besteht.

Um definiene Bedingungen sicherzustellen, sollte der Boden der Ausnehmung senkrecht oder im wesentlichen senkrecht zu dessen Innenwandung verlaufen. Mit anderen Worten sollte die Ausnehmung ein Sackloch mit planer Bodenfläche sein.

Bei Kohlebürsten mit größeren Abmessungen (Querschnittsfläche vorzugsweise größer als 10x8 mm²) sollten die Meldelitzen mit z. B. aus Metall bestehenden Hülsen wie Crimphülsen umschlossen sein. Diese können an Montageautomaten an den Meldelitzen vormontiert werden, so daß sich produktionstechnisch keine Nachteile ergeben.

Durch die Hülsen ergibt sich zum einen ein guter Sitz der Meldelitze in der Bohrung und zum anderen wird eine höhere mechanische Festigkeit erreicht (Erhöhung der Auszugfestigkeit).

Allerdings sollte die Hülse beabstandet zum freien Ende der Meldelitze enden. Vorteilhafterweise sollte das obere Ende unterhalb der von der Oberfläche der Kohlebürste aufgespannten Ebene verlaufen. Dies ist jedoch kein zwingendes Merkmal.

Um einen zusätzlichen Schutz gegen ein unkontrolliertes Lösen der Meldelitze in der Ausnehmung zu bieten, ist nach einer Weiterbildung der Erfindung zwischen der Meldelitze und Kohlebürstenoberfläche eine das Einstampfpulver abdeckende Ablackung vorhanden.

Ein Verfahren zum Anordnen und Befestigen eines Abschnitts einer Meldelitze in einer Kohlebürste ist durch die Verfahrensschritte gekennzeichnet:
- Bohren eines Sackloches mit planem oder im wesentlichen planem Boden,
- Einbringen einer den Boden des Sacklochs abdeckenden eigensteifen Isolierschicht wie Isolierplatte,
- gegebenenfalls Vormontage einer die Meldelitze umgebenden Hülse,
- Einführen des Abschnitts der Meldelitze in das Sackloch, bis deren Ende die Isolierplatte berührt,
- Einstampfen der Meldelitze mit Isoliermaterial und gegebenenfalls
- Ablacken von Stampfpulver.

Um auf einfache Weise die Abmessungen der eigensteifen Isolierschicht wie Isolierplatte bzw. Isolierplättchen auf den Querschnitt der Sackbohrung abzustimmen und auf dem Boden abzulegen, ist vorgesehen, daß über die Bohrung ein von einer Rolle abzuwickelndes flächiges Isoliermaterial geführt und mit einem Stanzwerkzeug aus diesen Isolierplatten ausgestanzt wird, wobei mittels des Stanzwerkzeuges bzw. einem Stempel von diesem die Isolierplatte bzw. das Isolierplättchen in das Sackloch eingebracht wird. Zusätzlich kann gegebenenfalls zwischen Kohlebürste und dem Isoliermaterialband eine Matrize vorhanden sein, um das Ausstanzen der Isolierplatte bzw. des Isolierplättchens zu erleichtern.

Nach einem eigenerfinderischen Gehalt aufweisenden Vorschlag ist ferner vorgesehen, daß die Meldelitze mittels eines Schneidwerkzeuges wie Kabelschere abgelängt wird, wobei zwischen dem Schneidwerkzeug und der Kohlebürste eine Spannung zur Überprüfung der isolierten Anordnung des Meldelitzenabschnitts in dem Sackloch angelegt wird.

Durch diese Maßnahmen kann während des Ablängens der Meldelitze festgestellt werden, ob diese gegenüber der Kohlebürste elektrisch isoliert ist oder z.B. durch Material- oder Montagefehler eine elektrisch leitende Verbindung besteht, die zu einer Unbrauchbarkeit der entsprechenden Kohlebürste führt.

Weitere Einzelheiten, Vorteile und Merkmale der Erfindung ergeben sich nicht nur aus den Ansprüchen, den diesen zu entnehmenden Merkmalen - für sich und/oder in Kombination -, sondern auch aus der nachfolgenden Beschreibung eines der Zeichnung zu entnehmendcn bevorzugten Ausführungsbeispiels.

Es zeigen:
- Fig. 1: eine erfindungsgemäß ausgebildete Kohlebürste im Schnitt und im Ausschnitt,
- Fig. 2: einen Ausschnitt aus der Kohlebürste nach Fig. 1,
- Fig. 3: eine Prinzipdarstellung eines Verfahrensschritts zum Anordnen einer Isolierplatte in einem Sackloch und
- Fig,. 4: einen Ausschnitt einer weiteren Ausführungsform einer erfindungsgemäß ausgebildeten Kohlebürste.

In den Figuren, in denen gleiche Elemente mit gleichen Bezugszeichen versehen sind, ist jeweils ein Ausschnitt einer Kohlebürste (10) dargestellt, in der zum einen eine stromführende Litze (12) und zum anderen ein Abschaltnippel (14) angeordnet ist. Der Abschaltnippel (14) besteht dabei aus isolierendem Material und ist in Richtung der Längsachse (16) der Kohlebürste (12) vorzugsweise mittels einer Schraubenfeder (18) federvorgespannt.

Sowohl die Litze (12) als auch der Abschaltnippel (14) sind in Einstampf- wie Metallpulver (20) bzw. (22) eingestampft. Zwischen dem den Abschaltnippel (14) abdeckenden Einstampfpulver (22) und der diesem zugewandten Stirnseite kann zusätzlich ein Isolierplättchen (24) angeordnet sein, an dem sich die Schraubenfeder (18) abstützt.

Innerhalb der Kohlebürste (10) verläuft des weiteren ein Abschnitt (26) einer Meldelitze (28), über die dann ein Signal ausgelöst wird, wenn die mit einem nicht dargestellten Kommutator oder Schleifring wechselwirkende Kohlebürste (10) in einem Umfang abgenutzt ist, daß ein Erneuern erforderlich ist, also bevor die Kohlebürste (10) in einem Umfang verbraucht ist, daß der Abschaltnippel (14) die Kohlebürste (10) von dem Schleifring bzw. dem Kommutator abhebt.

Die Meldelitze (28) ist in einem im wesentlichen parallel zur Längsachse (16) verlaufenden Sackloch (30) angeordnet, dessen Bodenfläche (32) plan ausgebildet ist, also senkrecht oder im wesentlichen senkrecht zur Innenwandung (34) des Sacklochs (30) verläuft.

Um einerseits eine eindeutige Lagefixierung des Abschnitts (26) der Meldelitze (28) sicherzustellen und andererseits auszuschließen, daß dann, wenn der Kommutator bzw. Schleifring den Boden (32) abreibt, Kohlenstaub eine leitende Verbindung zwischen der Kohlebürste (10) und der Meldelitze (28), d. h. zu deren leitender Seele (36), die von einem Isolationsmantel (38) umgeben ist. herstellt, ist die Bodenfläche (32) mit einer Isolierplatte bzw. Isolierplättchen (40) abgedeckt, die z.B. aus Fibermaterial oder Hartpapier bestehen kann. Das freie Ende (42) der Seele (36) steht dabei auf der Isolierplatte (40) auf.

Der die Seele (36) umgebende Isolationsmantel (38) kann dabei bis zur Isolierplattenoberfläche reichen oder im Abstand hierzu abisoliert sein, wie rein prinzipiell an Hand der Fig. 1 verdeutlicht wird.

Umfangsseitig ist der Abschnitt (26) eingestampft, und zwar von einem isolierenden Stampfpulver, das ein Duroplast ist oder enthalten kann. Vorzugsweise kann ein unter der Bezeichnung Minolite® vertriebenes Material benutzt werden.

Wie an Hand der Fig. 2 verdeutlicht werden soll, ist der Querschnitt des Sackloches (30) auf den Querschnitt der Seele (36) des von dem Isolationsmantel (38) umgebenden Abschnitts (26) der Meldelitze (28) derart abgestimmt und die Dicke (b) des Isolierplättchens (40) so gewählt, daß diese und der Abstand (a) zwischen der Seele (36) und der Innenfläche des Sacklochs (30) gleich sind.

Nachdem der Abschnitt (26) in dem Sackloch (30) eingestampft ist, wird das eingestampfte Pulver (34) außenseitig mit einer Ablackung (44) abgedeckt, die sich von der Oberfläche der Kohlebürste (10) zur Außenseite des Isolationsmantels (38) erstreckt.

Um auf einfache Weise das Isolierplättchen (40) auf den Querschnitt des Bodens (32) des Sacklochs (30) abzustimmen und auf diesen zu legen, wird - wie die Fig. 3 rein prinzipiell verdeutlichen soll - über der Sacklochöffnung ein von einer Rolle abzuwikkelndes Isolationsband (46) bewegt, um mittels eines Stanzwerkzeugs (48) direkt oberhalb des Sackloches (30) ausgestanzt und mit dem Ausstanzwerkzeug (48) in das Sackloch geschoben zu werden. Zur Unterstützung kann zwischen der Kohlebürste (10) und dem Isolationsbandmaterial (46) eine Matrize (50) vorhanden sein.

Die Meldelitze (28) selbst wird gleichfalls von einer Rolle abgewickelt und in gewünschter Länge abgelängt. Dies erfolgt, nachdem der Abschnitt (26) in dem Sackloch (30) eingestampft worden ist. Während des Ablängens wird gleichzeitig an das nicht dargestellte Schneidwerkzeug eine Spannung von z. B. 500 V gelegt, die gegenüber der Kohlebürste (10) gemessen wird. Sofern der Abschnitt (26) isoliert in dem Sackloch (30) angeordnet ist, darf keine leitende Verbindung zwischen dem Schneidwerkzeug (48) und der Kohlebürste (10) festgestellt werden. Durch diese Maßnahme ergibt sich eine Qualitätskontrolle, die gleichzeitig mit dem Konfektionieren der Kohlebürste (10) mit der Meldelitze (28) erfolgt.

Der Durchmesser des Sackloches (30) kann z.B. 2,5 mm bei einer Höhe von 5,3 mm betragen. Typische Abmessungen für den Querschnitt der Meldelitze (28) einschließlich Isolationsmantel (38) belaufen sich auf ca. 1,1 mm, wobei der Isolationsmantel (38) eine Stärke im Bereich zwischen 0,125 und 0,25 mm aufweisen kann. Die Dicke (b) des Isolationsplättchens (40) und damit der Abstand (a) zwischen der Seele (36) der Meldelitze (28) und der Innenwandung (34) des Sacklochs (30) können im Bereich von in etwa 0,7 mm liegen.

Zu dem Isolationsmantel (38) ist anzumerken, daß dieser aus z.B. einem Polyesterelastomer, Teflon oder einer anderen temperaturfesten Isolation bestehen sollte. Bei der Ablackung (44) sollte es sich um einen Zwei-Komponenten-Kleber auf Epoxidharzbasis handeln.

Der Fig. 4 ist eine Ausgestaltung der erfindungsgemäßen Lehre insoweit zu entnehmen, als daß der Meldelitzenabschnitt (26) innerhalb des Sackloches (30) von einer vorzugsweise aus Metall bestehenden Hülse (50) wie Crimphülse umgeben ist.

Die Crimphülse (50) endet beabstandet zum freien Ende (42) des Abschnitts (26) der Meldelitze (28). Auch sollte die Hülse außenseitig vollständig von Einstampfpulver umgeben sein. Dies bedeutet, daß der obere Rand (52) von Einstampfpulver abgedeckt ist, also unterhalb der Ebene verläuft, die von der Oberfläche der Kohlebürste (10) aufgespannt wird.

Durch die Hülse ergibt sich zum einen ein guter Sitz der Meldelitze (28) in dem Sackloch (30) und zum anderen wird eine höhere mechanische Festigkeit erzielt, d. h. die Auszugfestigkeit wird erhöht.

Ein Umgeben des Meldelitzenabschnitts (26) mit der Hülse (50) sollte insbesondere bei Kohlebürsten größerer Abmessungen erfolgen. Hierbei handelt es sich um solche, die Querschnittsflächen von vorzugsweise 10x8 mm² oder mehr aufweisen.

## Patentansprüche

1. Kohlebürste (10) mit einer Meldelitze (26, 28) zur Anzeige eines bestimmten Kohlebürstenverbrauchs, wobei die Meldelitze in einer vorzugsweise in Längsrichtung (16) der Kohlebürste verlaufenden Ausnehmung (30) wie Sackloch eingestampft und beabstandet zum Boden (32) der Ausnehmung angeordnet ist,
wobei auf dem Boden Isoliermaterial ist,
**dadurch gekennzeichnet,**
daß das Isoliermaterial eine den Boden (32) der Ausnehmung (30) bedeckende eigensteife Isolierschicht (40) in Form einer Isolierplatte oder eines Isolierplättchens ist.

2. Kohlebürste nach Anspruch 1,
**dadurch gekennzeichnet,**
daß die Isolierplatte (40) bzw. das Isolierplättchen aus Fibermaterial oder Hartpapier besteht.

3. Kohlebürste nach Anspruch 1 oder 2,
**dadurch gekennzeichnet,**
daß die Meldelitze (26, 28) mit ihrem freien Ende (42) die Isolierschicht (40) berührt bzw. auf dieser aufsteht.

4. Kohlebürste nach zumindest einem der vorhergehenden Ansprüche,
**dadurch gekennzeichnet,**
daß die Meldelitze (26, 28) seitlich in Isoliermaterial als Stampfpulver eingestampft ist.

5. Kohlebürste nach zumindest einem der vorhergehenden Ansprüche,
**dadurch gekennzeichnet,**
daß die Dicke (b) der Isolierschicht (40) gleich dem Abstand (a) zwischen Außenseite der Seele (36) der Meldelitze (26, 28) und der Innenwandung der Ausnehmung (30) ist.

6. Kohlebürste nach zumindest einem der vorhergehenden Ansprüche,
**dadurch gekennzeichnet,**
daß das Einstampfpulver und das Material der Isolierschicht (40) gleiche oder nahezu gleiche spezifische Widerstände aufweisen.

7. Kohlebürste nach zumindest einem der vorhergehenden Ansprüche,
**dadurch gekennzeichnet,**
daß zwischen Meldelitze (28) und Kohlebürstenoberfläche eine das Einstampfpulver abdeckende Ablackung (44) verläuft.

8. Kohlebürste nach zumindest einem der vorhergehenden Ansprüche,
**dadurch gekennzeichnet,**
daß der Abschnitt (26) der Meldelitze (28) von einer vorzugsweise aus Metall bestehenden Hülse (50) wie Crimphülse umgeben ist, wobei vorzugsweise die Hülse außen- und randseitig vollständig von Einstampfpulver umgeben ist.

9. Verfahren zum Anordnen und Befestigen eines Abschnitts einer Meldelitze in einer Kohlebürste nach zumindest Anspruch 1 umfassend die Verfahrensschritte
- Bohren eines Sackloches mit planem oder im wesentlichen planem Boden,
- Einbringen einer den Boden des Sacklochs abdeckenden Isolierschicht,
- Einführen des Abschnitts der Meldelitze in das Sackloch bis deren Ende die Isolierplatte berührt,
- Einstampfen der Meldelitze mit Isoliermaterial und gegebenenfalls
- Ablacken des Einstampfpulvers der Meldelitze.

10. Verfahren nach Anspruch 9,
**dadurch gekennzeichnet,**
daß die Meldelitze vor Einführen in das Sackloch zumindest bereichsweise in ihrem in das Sackloch einzubringenden Abschnitt von einer Hülse umgeben wird.

11. Verfahren nach Anspruch 9,
**dadurch gekennzeichnet,**
daß über das Sackloch ein von einer Rolle abzuwickelndes flächiges Isoliermaterial geführt und unmittelbar oberhalb des Sackloches die Isolierplatte mit einem Stanzwerkzeug derart ausgestanzt wird, daß unmittelbar anschließend die Isolierplatte mittels des Stanzwerkzeuges oder einem Teil von diesem in das Sackloch eingebracht wird.

12. Verfahren nach zumindest einem der Ansprüche 9 bis 11,
**dadurch gekennzeichnet,**
daß die Meldelitze mittels eines Schneidwerkzeugs abgelängt wird, wobei zwischen diesem und der Kohlebürste zur Überprüfung der isolierten Anordnung des Meldelitzenabschnitts in dem Sackloch eine Spannung angelegt wird.

## Claims

1. A carbon brush (10) with a braided indicator wire (26, 28) for indicating a defined wear of the carbon brush, wherein the braided indicator wire is embedded in a recess (30), such as a blind bore, preferably extending in the longitudinal direction (16) of the carbon brush and is spaced apart from the bottom (32) of the recess, wherein insulating material is disposed on the bottom,
**characterized in that**
the insulating material is an inherently rigid insulating layer (40) in the form of an insulating plate or an insulating lamina covering the bottom (32) of the recess (30).

2. A carbon brush in accordance with Claim 1,
**characterized in that**
the insulating plate (40) or insulating lamina, respectively, consists of a fiber material or resin-bonded paper.

3. A carbon brush in accordance with Claim 1 or 2,
**characterized in that**
the braided indicating wire (26, 28) touches the insulating layer (40) with its free end (42) or rests on it.

4. A carbon brush in accordance with at least one of the preceding Claims,
**characterized in that**
the sides of the braided indicating wire (26, 28) are embedded in an insulating material, such as tamped-down powder.

5. A carbon brush in accordance with at least one of the preceding Claims,
**characterized in that**
the thickness (b) of the insulating layer (40) is equal to the distance (a) between the outside of the core (36) of the braided indicating wire (26, 28) and the inner wall of the recess (30).

6. A carbon brush in accordance with at least one of the preceding Claims,
**characterized in that**
the tamped-down powder and the material of the insulating layer (40) have the same or nearly the same specific resistances.

7. A carbon brush in accordance with at least one of the preceding Claims,
**characterized in that**
a coating (44) covering the tamped-down powder extends between the braided indicating wire (28) and the surface of the carbon brush.

8. A carbon brush in accordance with at least one of the preceding Claims,
**characterized in that**
the section (26) of the braided indicating wire (28) is enclosed by a sleeve (50) preferably consisting of metal, such as a crimped sleeve, wherein the outside and the rim of the sleeve are preferably completely enclosed by tamped-down powder.

9. A method for disposing and fastening a segment of the braided indicator wire in a carbon brush in accordance with at least Claim 1 comprising the method steps
- a blind bore with a level or essentially level bottom is drilled,
- an inherently rigid insulating layer covering the bottom of the blind bore is inserted,
- the section of the braided indicator wire is inserted into the blind bore until its end touches the insulating plate,
- the braided indicator wire is embedded in insulating material and, if required,
- the tamped-down powder is coated.

10. A method in accordance with Claim 9,
**characterized in that**
prior to its insertion into the blind bore the section of the braided indicator wire to be inserted into the blind bore is at least partially enclosed in a sleeve.

11. A method in accordance with Claim 9,
**characterized in that**
a flat insulating material, which is to be wound off a roll, is passed over the blind bore and the insulating plate is punched out directly above the blind bore in such a way that immediately following this the insulating plate can be inserted into the blind bore by means of the punching tool or a part thereof.

12. A method in accordance with at least one of Claims 9 to 11,
**characterized in that**
the braided indicator wire is cut to size by means of a cutting tool, wherein a voltage is applied between the latter and the carbon brush to check the insulated arrangement of the braided indicator wire section in the blind bore.

## Revendications

1. Balai en charbon (10) équipé d'un conducteur torsadé de contrôle (26, 28) pour signaler un degré défini d'usure du charbon, ce conducteur étant monté avec bourrage dans un évidement (30) creusé de préférence selon la direction longitudinale (16) du balai, tel qu'un trou borgne s'arrêtant à une certaine distance de fond (32) de l'évidement qui est garni d'un matériau isolant,
caractérisé en ce que
le matériau isolant est une couche isolante (40) rigide recouvrant le fond (32) de l'évidement (30), sous la forme d'une plaque ou d'une plaquette isolante.

2. Balai en charbon selon la revendication 1,
caractérisé en ce que
la plaque ou la plaquette isolante est faite d'un matériau fibreux ou de papier dur.

3. Balai en charbon selon la revendication 1 ou 2,
caractérisé en ce que
le conducteur torsadé de contrôle (26, 28) touche par son extrémité libre (42) la couche isolante (40) ou est posée sur elle.

4. Balai en charbon selon au moins une des revendications précédentes,
caractérisé en ce que
le conducteur torsadé de contrôle (26, 28) est entouré latéralement par un matériau isolant tel qu'une poudre de bourrage.

5. Balai en charbon selon au moins une des revendications précédentes,
caractérisé en ce que
l'épaisseur (b) de la couche isolante (40) est égale à la distance (a) existant entre la face externe de l'âme (36) du conducteur torsadé de contrôle (26, 28) et la paroi interne de l'évidement (30).

6. Balai en charbon selon au moins une des revendications précédentes,
caractérisé en ce que
la poudre de bourrage et le matériau de la couche isolante (40) ont des résistances spécifiques égales ou presque.

7. Balai en charbon selon au moins une des revendications précédentes,
caractérisé en ce que
entre le conducteur torsadé de contrôle (28) et la face supérieure du balai, une couche de vernis (44) recouvre la poudre de bourrage.

8. Balai en charbon selon au moins une des revendications précédentes,
caractérisé en ce que
la partie (26) du conducteur (28) est entourée par une douille (50), métallique de préférence, telle qu'une douille sertie dont la périphérie et les bords sont de préférence totalement entourés par la poudre de bourrage.

9. Procédé pour placer et fixer une partie d'un cordon indicateur à l'intérieur d'un balai de charbon, selon au moins la revendication 1, comportant les étapes suivantes :
- alésage d'un trou borgne dont le fond est plan ou sensiblement plan,
- introduction d'une couche isolante recouvrant le fond du trou borgne,
- engagement du morceau de conducteur dans le trou borgne jusqu'à ce que son extrémité touche la couche isolante,
- bourrage de matériau isolant autour du conducteur,
- éventuellement, dépôt de vernis recouvrant la poudre de bourrage.

10. Procédé selon la revendication 9,
caractérisé en ce que
le conducteur torsadé de contrôle, avant son engagement dans le trou borgne, est, au moins dans la partie qui se trouvera à l'intérieur du trou, entouré par une douille.

11. Procédé selon la revendication 9,
caractérisé en ce qu'
on amène au-dessus du trou borgne, en provenance d'un rouleau, un matériau isolant plan, dans lequel on estampe directement la plaque isolante au moyen d'un outil de découpage de manière à introduire ensuite directement, dans le trou borgne, cette plaque isolante par l'intermédiaire de l'outil ou d'une partie de celui-ci.

12. Procédé selon une quelconque des revendications 9 à 11,
caractérisé en ce que
le conducteur torsadé de contrôle est découpé à longueur par un outil de coupe et qu'une tension est établie entre cet outil et le balai en charbon pour contrôler que le conducteur est bien isolé, dans la position qu'il occupe à l'intérieur du trou.
